# EUROPÄISCHE PATENTSCHRIFT

(11) **EP 0 177 662 B1**
(45) Veröffentlichungstag und Bekanntmachung des Hinweises auf die Patenterteilung: **07.09.1988**
(21) Anmeldenummer: 85101292.2
(22) Anmeldetag: 07.02.1985
(51) Int. Cl.: A63B 5/10

(54) **Wassertrampolin**
Water trampoline
Tremplin à utiliser sur l'eau

(30) Priorität: 10.10.1984 DE 8429851 U
(43) Veröffentlichungstag der Anmeldung: 16.04.1986
(73) Patentinhaber: Corvinus & Roth GmbH, D-6472 Altenstadt (DE)
(72) Erfinder: Roth, Erland, D-6472 Altenstadt (DE)
(74) Vertreter: Stoffregen, Hans-Herbert, Dr. Dipl.-Phys.

(56) Entgegenhaltungen:
- EP-A- 0 058 579
- AT-B- 169 441
- DE-A- 2 946 918
- DE-U- 7 628 027

## Beschreibung

Die Erfindung bezieht sich auf ein Wassertrampolin umfassend einen einen Basisrahmen bildenden, mit Gas, wie Luft, gefüllten, an einem starren Körper angeordneten Tragkörper und eine den Innenraum des Basisrahmens zumindest teilweise überspannende Sprungbespannung, wie ein Sprungtuch.

Dem DE-U-7 628 027 ist ein Wassertrampolin zu entnehmen, das einen aus Gummi bestehenden Schlauchreifen umfaßt, der auf einer aus Kunststoff bestehende Grundplatte aufgenommen ist. Von dem Schlauchreifen gehen Haltegurte aus, die die Sprungbespannung aufnehmen. Die Grundplatte ist erforderlich, da die Schlauchreifen nicht die notwendige Stabilität aufweisen, um der Sprungbespannung wie Sprungtuch die erforderliche Vorspannung zu geben. Ist zwar ein entsprechendes Trampolin schwimmfähig, jedoch kann sich zwischen dem Gummischlauch und der Grundplatte im nicht erwünschten Umfang Wasser ansammeln, so daß bei der in Richtung des Bodens erfolgenden Ausdehnung der Sprungbespannung dieses mit dem Wasser in Berührung gelangt, wodurch die Sprungeigenschaft reduziert wird. Ferner besteht eine Verletzungsgefahr in dem Bereich zwischen Sprungbespannung und Gummischlauch, also auch Bereich der Sprungfedern. Durch die Grundplatte bedingt ergeben sich auch Transportprobleme.

Aufgabe der vorliegenden Erfindung ist es, ein Wassertrampolin der eingangs genannten Art so auszubilden, daß die Sprungeigenschaft der Sprungbespannung durch das Wasser nicht negativ beeinflußt werden kann, daß ferner eine Verletzungsgefahr ausgeschlossen ist und daß die Möglichkeit besteht, von unterschiedlichen Höhen des Rahmens auf die Sprungbespannung zu springen. Schließlich soll ein problemloser und raumsparender Transport des Trampolins möglich sein.

Die Aufgabe wird erfindungsgemäß dadurch gelöst, daß der starre Körper als ein Halterahmen ausgebildet ist, der auf dem Tragkörper angeordnet ist, daß die Sprungsbespannung an dem Halterahmen befestigt ist, daß zumindest der Halterahmen und die die zu dem Halterahmen führenden Befestigungselemente aufweisenden Bereiche der Sprungbespannung mit zumindest einem stoßabsorbierenden Element abgedeckt sind und daß der Basisrahmen zumindest in einem Abschnitt eine über den Halterahmen sich erstreckende Erhöhung aufweist. Dabei weist der Basisrahmen vorzugsweise eine Rechteckform mit vier getrennt aufblasbaren Kammern auf, wobei der Halterahmen selbst auf der oberen Fläche des Basisrahmens lösbar angeordnet ist. Der in sich stabile Halterahmen kann in hervorzuhebender Ausgestaltung der Erfindung aus zusammensteckbaren Vierkantrohren bestehen, die über Schnellspannbefestigungen auf dem Basisrahmen festgelegt werden. Dabei können die Schnellspannbefestigungen an dem Rahmen anvulkanisiert sein.

Dadurch, daß die Sprungbespannung von einem in sich stabilen Halterahmen ausgeht, ist sichergestellt, daß auch bei einer Druckeinwirkung auf die Sprungbespannung der Rahmen die erforderliche Geometrie beibehält, die zur Spannung des Sprungtuchs erforderlich ist. Dennoch kann das gesamte Wassertrampolin platzsparend transportiert werden, da der Basisrahmen selbst nach Ablassen der Luft zusammengefaltet und der Halterahmen in die vier Rahmenschenkel zerlegt werden kann, die zur Herstellung des Rahmens über Steckverbindungen verbunden sind.

Um problemlos das Sprungtuch mit dem Halterahmen zu verbinden, weist dieser vorzugsweise an seinen Innenseiten sich entlang dieser erstreckende wellenartige Halterungen auf, in die die von dem Sprungtuch ausgehenden Federn eingehängt werden.

Um die Gefahr einer Verletzung auszuschließen, die durch Auftreffen in dem Bereich zwischen Halterahmen und Sprungtuch erfolgen könnte, ist nach einem weiteren Merkmal der erfindungsgemäßen Lehre dieser Bereich durch ein stoßabsorbierendes Element abgedeckt, das vorzugsweise aus einer keilförmigen Matte besteht, die die Außenseite des Halterahmens umfaßt und sich bis in das Sprungtuch hinein in einem Umfang erstreckt, in dem die Feder nicht mehr frei zugänglich sind. Dabei weist die umlaufende oder aus Abschnitten bestehende keilförmige Matte im Bereich des Halterahmens ihre größte Stärke auf.

Um zu ermöglichen, daß von verschiedenen Höhen vom Basisrahmen aus auf das Sprungtuch gesprungen werden kann, weist vorzugsweise ein Schenkel des rechteckförmigen Basisrahmen ein die Erhöhung bildendes Podest auf, das durch aufblasbare von dem Halterahmen ausgehende Luftkissen gebildet wird. Vorzugsweise besteht das Podest aus zwei übereinander angeordneten z. B. durch Vulkanisieren verbundene Luftkissen, deren Längenerstreckung so gewählt ist, daß in den Stirnbereichen eine Stufenausbildung gegeben ist. Mit anderen Worten weist das untere Luftkissen eine geringere Längenerstreckung als der zugeordnete Schenkel des Basisrahmens auf, auf dem das Podest angeordnet ist. Gleiches gilt bezüglich der übereinander angeordneten Luftkissen.

Um ein problemloses Besteigen des erfindungsgemäßen Wassertrampolins zu ermöglichen, wird im weiteren Ausgestaltung vorgeschlagen, daß zumindest im Bereich des Podestes an der Außenwandung des Basisrahmens Griffe und/oder Stufen angeordnet z. B. anvulkanisiert sind. Dabei kann zusätzlich im Bereich der Griffe und/oder Stufen von dem Basisrahmen ausgehend ein sich ins Wasser erstreckendes plattenförmiges Element vorgesehen sein, auf das ein Benutzer des Trampolins zuerst gelangen und sich dort abstützen kann, um den Rahmen und/oder das Podest zu erreichen. Eine solche Ausgestaltung ist von Vorteil, da anderenfalls das Erklimmen des Basisrahmens erhebliche Anstrengungen bedürfte.

Ein erfindungsgemäßes Wassertrampolin kann z. B. eine Größe von 5 m mal 3,50 m aufweisen, wobei die Höhe des Basisrahmens in etwa 80 cm und die eines jeden Podestkissens 40 cm ist. Demzufolge liegt die freie Oberfläche des Podestes ca. 1,40 m - 1,50 m über der Wasseroberfläche. Durch den Abstand von in etwa 0,80 cm zwischen Oberfläche des Podestes und Sprungtuch ist insbesondere auch der Vorteil gegeben, daß das Einspringen auf dem Trampolin erleichtert wird.

Schließlich ist nach einer weiteren Ausgestaltung die begehbare Oberfläche der das Podest bildenden Luftkissen strukuriert, um so ein Abrutschen zu vermeiden.

Weitere Einzelheiten, Vorteile und Merkmale der Erfindung ergeben sich nicht nur aus den Ansprüchen und deren Einzelmerkmalen, sondern auch aus der nachfolgenden Beschreibung eines in der Zeichnung dargestellten bevorzugten Ausführungsbeispiel.

Es zeigen :
Fig. 1 im Ausschnitt eine Draufsicht eines erfindungsgemäßen Wassertrampolins,
Fig. 2 eine Seitenansicht des Wassertrampolins nach Fig. 1,
Fig. 3 eine Vorderansicht des Wassertrampolins nach Fig. und 2,
Fig. 4 einen Ausschnitt des Wassertrampolins nach Fig. 1 und
Fig. 5 eine Schnittdarstellung entlang der Linie V-V in Fig.4.

Das im Ausschnitt und in Draufsicht in Fig. 1 dargestellte Wassertrampolin 10 besteht aus einem schlauchförmigen Basisrahmen 12, auf dessen oberer Fläche 13 vorzugsweise in dessen Mittenbereich ein Halterahmen 14 lösbar angeordnet ist. Der Basisrahmen 12, der eine Rechteckform aufweist, kann dabei aus vier Kammern zusammengesetzt sein, deren Schotte 15 im Mittenbereich der Rahmenschenkel verlaufen. Der Halterahmen 14 selbst besteht aus durch Stegverbindungen zusammengesetzte Vierkantrohre, die auf Gehrung zusammenstoßen. Die dargestellten Schenkel bzw. Schenkelabschnitte 16, 18, 20 sind über Schnellspannbefestigungen von denen eine mit dem Bezugszeichen 22 versehen ist, lösbar mit dem Barisrahmen 12 verbunden, wobei die Schnellspannbefestigungen auf dem schlauchförmigen Basisrahmen anvulkanisiert sind. Die Schnellspannbefestigungen 22 stellen dabei nicht nur sicher, daß der Halterahmen 14 ortsfest auf dem Basisrahmen 12 angeordnet ist, sondern das gegebenenfalls auch ein leichtes Festlegen bzw. Lösen möglich ist, so daß ein schneller Zusammenbau bzw. leichtes Abbauen des erfindungsgemäßen Wassertrampolins 10 möglich ist. Die Innenfläche des Halterahmens 14 und damit des Basisrahmens 12 wird von einem Sprungtuch 24 angedeckt, das über Federn 26 und 28 mit den Rahmenschenkeln 16, 18, 20 verbunden ist. Dabei kann vorzugsweise an den Innenseiten der Schenkel eine in seiner Längsrichtung sich erstreckende wellenartige Halterung 38 vorgesehen sein, in die die Federn 26, 28 für das Sprungtuch 24 eingehängt werden.

Um auszuschließen, daß der Stahlrahmen 14, die Halterung 30 sowie die Federn 26 und 28 von oben frei zugänglich sind, wodurch eine Verletzungsgefahr erwachsen würde, ist zumindest dieser Bereich von einem stoßabsorbierenden Element 32 wie keilförmiger aus Schaumstoff bestehender Matte abgedeckt. Dabei ist die Stärke des stoßabsorbierenden Elementes 32 im Bereich der Rahmenschenkeln 16, 18, 20 am stärksten und nimmt zum Sprungtuch 24 hin ab. Ferner weist das stoßsabsorbierende Element 32 einen abgewinkelten Schenkel 34 auf, der die Außenseite des Rahmenschenkels 16, 18, 20 umfaßt, so daß dadurch ein sicheres Festlegen der Schutzmatte 32 ohne weitere Befestigungselemente möglich ist.

Auf zumindest einem Schenkel (im Ausführungsbeispiel auf dem Schenkel 36) des Basisrahmens 12 und damit auf dem Schenkel 18 des Stahlrahmens 14 ist ein Podest 38 angeordnet, um eine von der Oberfläche des Stahliahmens 14 erhöhte Absprungläche zur Verfügung zu stellen. Dabei besteht das Podest 38 aus zwei übereinander angeordnete und zusammenvulkanisierte Luftkissen 40, 42, deren längliche Erstreckung zur Bildung von Stufen 44, 46 unterschiedlich und geringer als die Länge des Schenkels 36 ist. Dabei kann ferner die begehbare Oberfläche eines jeden Kissens 40, 42 eine Strukturierung 48, 50 aufweisen, um die Rutschgefahr zu reduzieren.

Das untere Luftkissen 40 weist ferner vorzugsweise ein nicht näher bezeichnetes brettförmiges Halteelement auf, das lösbar mit dem Schenkel 18 des Stahl- bzw. Halterahmens 14 verbunden ist.

Durch die Fig. und 3 soll ferner erläutert werden, daß im Bereich des Podestes 38 an zumindest einer Außenwandung des Basisrahmens 12 (im Ausführungsbeispiel an dem in Fig. 1 nicht dargestellten Schenkel 52) Halteelemente 54 oder Stufen 56 angeordnet sind, um so das Besteigen des Wassertrampolins 10 zu erleichtern. Als weiteres kann ein in diesem Bereich angeordnetes plattenförmiges Element 58 vorgesehen sein, das sich von dem Bodenbereich des Basisrahmens 12, also im Ausführungsbeispiel von dem Schenkel 52 ins Wasser hinein erstreckt, um so eine Haltefläche für einen Schwimmer zu bieten, von der aus das Wassertrampolin 10 bestiegen werden soll. Dabei erstreckt sich das Halteelement 58 rampenförmig im Wasser, weist also zur Wasseroberfläche im Bereich des Schenkels 52 eine geringere Höhe als an seinem freien Ende 60 auf.

## Patentansprüche

1. Wassertrampolin (10) umfassend einen einen Basisrahmen (12) bildenden, mit Gas, wie Luft, gefüllten, an einem starren Körper angeordneten Tragkörper und eine den Innenraum des Basisrahmens zumindest teilweise überspannende Sprungbespannung (24), wie ein Sprungtuch, dadurch gekennzeichnet, daß der starre Körper als ein Halterahmen (14) ausgebildet ist, der auf dem Tragkörper angeordnet ist, daß die Sprungbespannung an dem Halterahmen befestigt ist, daß zumindest der Halterahmen und die die zu dem Halterahmen führenden Befestigungselemente (26, 28) aufweisenden Bereiche der Sprungbespannung mit zumindest einem stoßabsorbierenden Element (32) abgedeckt sind und daß der Basisrahmen zumindest in einem Abschnitt (36) eine über den Halterahmen sich erstreckende Erhöhung (38) aufweist.

2. Wassertrampolin nach Anspruch 1, dadurch gekennzeichnet daß der Basisrahmen (12) eine Rechteckform mit vorzugsweise vier getrennt aufblasbaren Kammern aufweist und daß der Halterahmen (14) auf der oberen Fläche (13) des Basisrahmens lösbar angeordnet ist.

3. Wassertrampolin nach Anspruch 1, dadurch gekennzeichnet, daß der Halterahmen (14) ein vorzugsweise aus Vierkantrohren zusammengesteckter Rahmen ist, der über an dem Rahmen anvulkanisierte Schnellspannbefestigungen (22) festgelegt ist.

4. Wassertrampolin nach Anspruch 1, dadurch gekennzeichnet, daß von den Innenseiten der Halterahmenschenkel (16, 18, 20) zur federnden Aufnahme der Sprungbespannung (24) Federelemente (26, 28) ausgehen.

5. Wassertrampolin nach Anspruch 4, dadurch gekennzeichnet, daß von den Innenseite der Tragrahmenschenkel (16, 18, 20) sich entlang dieser erstreckende wellenartige Halterungen (30) für die Federelemente (26, 28) ausgehen.

6. Wassertrampolin nach Anspruch 3, dadurch gekennzeichnet, daß die den Halterahmen (14) bildenden Vierkantrohre in Gehrung aufeinanderstoßen.

7. Wassertrampolin nach Anspruch 1, dadurch gekennzeichnet, daß das stoßabsorbierende Element (32) keilförmig ausgebildet ist und vorzugsweise die Außenseite des Halterahmens (14) umfaßt, wobei die größte Stärke des Elementes im Bereich des Halterahmens liegt.

8. Wassertrampolin nach Anspruch 7, dadurch gekennzeichnet, daß das keilförmige Element (32) eine umlaufende Matte oder Abschnitte einer solchen ist.

9. Wassertrampolin nach Anspruch 1, dadurch gekennzeichnet, daß auf einem Schenkel (36) des rechteckförmigen Basisrahmens (12) ein die Erhöhung bildendes zumindest ein aufblasbares Luftkissen (40, 42) umfassendes Podest (38) angeordnet ist.

10. Wassertrampolin nach Anspruch 9, dadurch gekennzeichnet, daß das Podest (38) aus zwei zur Bildung einer Stufe unterschiedliche Längen aufweisende Luftkissen (40, 42) besteht, wobei die Stirnfläche des unteren Luftkissens (40) im Abstand zu der Stirnfläche des zugeordneten Schenkels (38) des Basisrahmens (12) endet.

11. Wassertrampolin nach Anspruch 9 oder Anspruch 10, dadurch gekennzeichnet, daß die getrennt füllbaren Luftkissen (40, 42) zusammen vulkanisiert sind und über eine brettartige Halterung mit dem auf dem entsprechenden Schenkel (36) des Basisrahmens (12) angeordneten Halterahmenschenkel (18) befestigt sind.

12. Wassertrampolin nach Anspruch 1 oder Anspruch 9, dadurch gekennzeichnet, daß im Bereich der Erhöhung (38) an der Außenwandung des Basisrahmens (12) Griffe (54) und/oder Stufen (56) angeordnet sind.

13. Wassertrampolin nach Anspruch 12, dadurch gekennzeichnet, daß im Bereich der Griffe (54) und/oder Stufen (56) von dem Basisrahmen (12) ein sich ins Wasser erstreckendes plattenförmiges Element (58) ausgeht.

14. Wassertrampolin nach Anspruch 13, dadurch gekennzeichnet, daß die Höhe der Oberfläche des plattenförmigen Elements (58) wie Halteplatte von dem Basisrahmen (10) weg abnimmt.

## Claims

1. A water trampoline (10) comprising a supporting body arranged at a rigid body filled with gas like air forming a base frame and a jumping covering (24) like a jumping sheet at least partially covering the interior of the base frame, characterized in that the rigid body is formed as a supporting frame (14) arranged on the supporting body, that the jumping covering is fixed at the supporting frame, that at least the supporting frame and those areas of the jumping covering provided with the fixing elements (26, 28) leading to the supporting frame are covered with at least one shockabsorbing element (32), and that the base frame at least in one section (36) has a raising (38) extending over the supporting frame.

2. A water trampoline according to claim 1, characterized in that the base frame (12) is a rectangular shape with preferably four chambers separately inflatable, and that the supporting frame (14) is detachably arranged on the upper surface (13) of the base frame.

3. A water trampoline according to claim 1, characterized in that the supporting frame (14) preferably is a frame composed of interfitted tubes positioned by quick-clamping fixtures (22) vulcanized onto the frame.

4. A water trampoline according to claim 1, characterized in that resilient means (26, 28) are extending from the inner surfaces of the legs of the supporting frame (16, 18, 20) to provide an elastic attachment of the jumping covering (24) thereto.

5. A water trampoline according to claim 4, characterised in that from the inner surface of the legs of the supporting frame (16,18. 20) wave-like retaining means (30) for the resilient elements (26, 28) are extending and running along these legs.

6. A water trampoline according to claim 3, characterized in that the square tubes defining the supporting frame (14) are miter-jointed.

7. A water trampoline according to claim 1, characterized in that the shock-absorbing means (32) is of wedge-shaped configuration and preferably enclosed the outside of the supporting frame (14), where the greatest thickness of the means is within the area of the supporting frame.

8. A water trampoline according to claim 7, characterized in that the wedge-shaped element (32) is an enclosing matting or sections of such a matting.

9. A water trampoline according to claim 1, characterized in that on one leg (36) of the rectangular base frame (12) a platform (38) is arranged defining the raising and comprising at least one inflatable air cushion (40, 42).

10. A water trampoline according to claim 9, characterized in that the platform (38) is composed of two air cushions (40, 42) of different lengths to form a step, where the front surface of the lower air cushion (40) is ending at a distance to the front surface of the coordinated leg (36) of the base frame (12).

11. A water trampoline according to claim 9 or claim 10, characterized in that the separately inflatable air cushions (40, 42) are vulcanized together and by means of a board-like fixture are fixed on the supporting frame leg (18) being arranged on the respective leg (36) of the base frame (12).

12. A water trampoline according to claim 1 or claim 9, characterized in that handles (54) and/or steps (56) are arranged on the outer walls of the base frame (12) within the area of the raising (38).

13. A water trampoline according to claim 12, characterized in that within the area of the handles (54) and/or steps (56) a plate-shaped element (58) is starting at the base frame (12) and extending into the water.

14. A water trampoline according to claim 13, characterized in that the height of the surface of the plate-shaped element (58) like a holding plate is decreasing away from the base frame (10).

## Revendications

1. Tremplin à utiliser sur l'eau (10), constitué par une carène représentant un bâti de base (12), remplie de gaz, comme d'air, placée à un corps rigide, et par un entoilage de saut (24), comme un drap de sauvetage, recouvrant l'intérieur du bâti de base au moins partiellement, caractérisé en ce que le corps rigide est configuré comme un bâti de support (14) placé sur la carène, que l'entoilage de saut est attaché au bâti de support, que au moins le bâti de support et ceux rayons de l'entoilage de saut présentant les éléments de fixation (26, 28) dirigés vers le bâti de support, sont couverts au moins d'un élément absorbant des chocs (32), et que le bâti de base, au moins dans une section (36), présente une élévation (38) se projetant sur le bâti de support.

2. Tremplin à utiliser sur l'eau selon revendication 1, caractérisé en ce que le bâti de base (12) est rectangulaire avec de préférence quatre chambres gonflables séparément, et que le bâti de support (14) est placé détachablement sur la surface supérieure (13) du bâti de base.

3. Tremplin à utiliser sur l'eau selon revendication 1, caractérisé en ce que le bâti de support (14) est un bâti préférablement mis ensemble de tubes carrés, qui est fixé au moyen des attaches à serrage rapide (22) vulcanisées sur le bâti.

4. Tremplin à utiliser sur l'eau selon revendication 1, caractérisé en ce que des éléments à ressort (26, 28) s'étendent des côtés intérieurs des branches (16, 18, 20) du bâti de support pour une accommodation élastique de l'entoilage de saut (24).

5. Tremplin à utiliser sur l'eau selon revendication 4, caractérisé en ce que des attaches ondulatoires (30) pour les éléments à ressort (26, 28) partent du côté intérieur des branches (16,18,20) du bâti de support et s'étendent le long de ces côtés.

6. Tremplin à utiliser sur l'eau selon revendication 3, caractérisé en ce que les tubes carrés constituant le bâti de support (14) sont assemblés en biaisement.

7. Tremplin à utiliser sur l'eau selon revendication 1, caractérisé en ce que l'élément absorbant des chocs (32) est en forme de coin et préférablement enceint la face extérieure du bâti de support (14). où la plus grande force de l'élément est dans le rayon du bâti de support.

8. Tremplin à utiliser sur l'eau selon revendication 7, caractérisé en ce que l'élément en forme de coin (32) est une natte circulante ou des segments d'une telle natte.

9. Tremplin à utiliser sur l'eau selon revendication 1, caractérisé en ce qu'une plate-forme (38) constituant l'élévation et comportant au moins un coussin gonflable à air (40, 42), est placée sur une branche (36) du bâti de base rectangulaire (12).

10. Tremplin à utiliser sur l'eau selon revendication 9, caractérisé en ce que la plate-forme (38) est composée de deux coussins à air (40, 42) aux longueurs différentes pour présenter une marche, où le front du coussin à air inférieur (40) se termine à distance du front de la branche (36) coordonnée du bâti de base (12).

11. Tremplin à utiliser sur l'eau selon revendication 9 ou revendication 10, caractérisé en ce que les coussins à air (40, 42) gonflables séparément, sont vulcanisés ensemble et fixés à la branche du bâti de support (18) placée sur la branche correspondante (36) du bâti de base (12) via une attache en forme d'une planche.

12. Tremplin à utiliser sur l'eau selon revendication 1 ou revendication 9, caractérisé en ce que dans le rayon de l'élévation (38), des poignées (54) et/ou des marches (56) sont arrangées à la paroi extérieure du bâti de base (12).

13. Tremplin à utiliser sur l'eau selon revendication 12, caractérisé en ce que dans le rayon des poignées (54) et/ou des marches (56), un élément en forme de planche (58) part du bâti de base (12) et s'étend dans l'eau.

14. Tremplin à utiliser sur l'eau selon revendication 13, caractérisé en ce que la hauteur de la surface de l'élément en forme de planche (58), comme planche de support, s'abaisse au loin du bâti de base (10).
